# EUROPÄISCHE PATENTANMELDUNG

(11) **EP 0 070 252 A1**
(43) Veröffentlichungstag der Anmeldung: **19.01.1983**
(21) Anmeldenummer: 82810284.8
(22) Anmeldetag: 02.07.1982
(51) Int. Cl.: B65B 57/00, B07C 5/34

(54) **Vorrichtung zur Kontrolle von Durchdrückpackungen auf die Vollständigkeit der Füllung der Näpfe mit Tabletten**

(30) Priorität: 08.07.1981 CH 4486/81
(71) Anmelder: CIBA-GEIGY AG, 4002 Basel (CH); CIBA-GEIGY GmbH, 79662 Wehr/Baden (DE)
(72) Erfinder: Silz, Ulrich, D-7867 Wehr (DE)

(57) **Zusammenfassung**

Die Durchdrückpackungen (PAK) durchlaufen einen optoelektrischen Infrarotlicht-Abtaster, welcher alle Näpfe (14a-14d) daraufhin abtastet, ob sie mit einer Tablette (TAB) gefüllt oder leer sind. Jeder Napfspur (15a-15d) ist je ein Infrarotsender (17a-17e) und jedem dieser Sender je ein Empfänger (18a-18e) zugeordnet. Sender und Empfänger sind so angeordnet, dass die Abtastung der Näpfe seitlich erfolgt. Die durch die Abtastung gewonnenen Signale werden in einer Auswerteelektronik zur Steuerung einer Weiche benützt, welche unvollständig gefüllte Durchdrückpackungen ausscheidet.

## Beschreibung

Die Erfindung betrifft eine Vorrichtung gemäss Oberbegriff des Patentanspruchs 1.

Die in den bisher bekannten Vorrichtungen dieser Art verwendeten Abtaster arbeiten in der Regel mit "normalem" Licht. Die Abtastung erfolgt im wesentlichen senkrecht zur Packungsebene, entweder mit Durchlicht oder mit Reflexionslicht. Die Anwendung von Durchlicht ist nur bei noch "offenen" Packungen möglich, das heisst vor der Applikation der zumeist aus Aluminium bestehenden Verschluss- oder Deckfolie. Diese Variante ist vor allem deshalb nachteilig, weil nicht mit absoluter Sicherheit ausgeschlossen werden kann, dass nach der Abtastung bzw. vor dem Versiegeln mit der Aluminiumfolie Tabletten aus den Näpfen herausfallen. Die Reflexionslichtvariante arbeitet bei klar durchsichtigen Napffolien in der Regel zufriedenstellend, versagt jedoch bei weiss -opaken Napffolien.

Weiss-opake Napffolien werden insbesondere wegen der "Kindersicherheit" der Packung in zunehmendem Masse gefordert. Da es bekannt ist, dass solche Folien für Infrarot-Licht mehr oder weniger durchlässig sind, wurde auch bereits versucht, Vorrichtungen der im Oberbegriff des Anspruchs 1 beschriebenen Art mit Infrarot-Lichtabtastern auszustatten. Bei der Durchlichtvariante sind die Ergebnisse gut,doch hat diese die oben erwähnten Nachteile.Die Reflexionslichtvariante hat sich für Infrarot-Licht nicht bewährt, da die Reflexionseigenschaften des Infrarotlichtes, insbesondere wenn es eine weisse opake Schicht durchdringen muss, unzureichend sind.

Ziel der Erfindung ist es, eine Vorrichtung der im Oberbegriff des Anspruchs 1 beschriebenen Art so zu verbessern, dass die Abtastung sowohl für Packungen mit durchsichtigen als auch weiss-opaken Napffolien an der geschlossenen (fertigen) Packung durchführbar ist und in beiden Fällen absolut zuverlässige Ergebnisse liefert.

Es wurde gefunden, dass diese Aufgabe auf überraschend einfache Weise durch die im Kennzeichen des Anspruchs 1 angeführte Merkmalskombination lösbar ist.

Die Erfindung ermöglicht somit erstmalig die Anwendung der Durchlichtabtastung auf durch Metallfolien verschlossene Durchdrückpackungen.

Bevorzugte Ausführungsformen der Erfindung sind in ihren wesentlichen Aspekten in den Unteransprüchen beschrieben.

Im folgenden wird die Erfindung anhand eines in den Figuren dargestellten Ausführungsbeispiels näher erläutert; es zeigen:
Fig. 1 eine vereinfachte schematische Darstellung einer Formpackmaschine,
Fig. 2 eine Detailansicht in Richtung des Pfeiles II der Fig. 1,
Fig. 3 einen Schnitt längs der Linie III-III der Fig. 2 und
Fig. 4 ein Detail der elektrischen Schaltung.

Fig. 1 zeigt eine vereinfachte schematische Darstellung einer Formpackmaschine 1 mit einer Folienbahn 2. An der Folienbahn 2 ist eine Abtasterkombination 3 angeordnet, welche die Näpfe der in Richtung des Pfeiles TR durchlaufenden Durchdrückpackungen laufend optoelektrisch mit Infrarotlicht abtastet und die so gewonnenen Signale bzw. Signaländerungen an den Empfängern über eine mehradrige Leitung 4 an eine Auswertelektronik 5 abgibt. Die Auswertelektronik 5 steuert über eine weitere mehradrige Leitung 6 nach Massgabe der durch die Abtastung gewonnenen Signale eine Weiche 7. Die Weiche 7 lenkt diejenigen Durchdrückpackungen, in welchen nicht alle Näpfe gefüllt sind in einen Ausschussbehälter 8. Die komplett gefüllten Durchdrückpackungen werden über eine Transportstrecke 9 zum Verpacken in Faltschachteln in eine Kartoniermaschine(nicht dargestellt) weitergeleitet. Die Abtastung und Auswertung der Abtastsignale wird weiter unten ausführlicher beschrieben.

Gemäss den Fig. 2 und 3 umfasst die Abtasterkombination (3, Fig. 1) z.B. fünf oder nach Bedarf mehr oder weniger Elemente 10a-10e, welche auf einem senkrecht zur Folienbahn 2 verlaufenden Träger montiert sind. Dieser Träger ist darstellungsgemäss durch zwei senkrecht zur Transportrichtung TR unterhalb der Folienbahn 2 verlaufende Stäbe 11 gebildet, auf welchen die Abtasterelemente 10a-10e mit entsprechenden Bohrungen 12 aufgefädelt und mittels Feststellschrauben 13 fixiert sind. Die Stäbe 11 sind ihrerseits am Maschinenrahmen lösbar befestigt (nicht dargestellt).

Die mit PAK bezeichneten Durchdrückpackungen durchlaufen in Richtung des Pfeiles TR die Abtasterelemente 10a-10e. Die Abtasterelemente l0a-l0e sind auf den Stäben so positioniert, dass sie einerseits genau zwischen den Spuren 15a-15d der Näpfe 14a-14d liegen. Sie können zusätzlich auch als Führungen für die Folienbahn dienen. Zur Verbesserung des Führungseffektes können die Abtasterelemente mit keilförmigen Anlaufflächen 16 ausgestattet sein.

Die inneren Abtasterelemente 10b-10d sind mit je einem Infrarotsender 17b-17d und je einem Infrarotempfänger 18b-18d bestückt. Diese Sender und Empfänger sind einerseits an den einzelnen Abtastelementen gegenseitig versetzt und anderseits so angeordnet, dass in benachbarten Abtasterelementen die Sender und Empfänger sich genau gegenüberstehen. Die am Rande liegenden beiden Abtasterelemente 10a und 10e sind sinngemäss mit nur einem Sender 17a bzw. Empfänger 18e ausgestattet. Selbstverständlich und wie dargestellt können insbesondere zur Vereinfachung der Ersatzteilhaltung am Rande auch die gleichen Abtasterelemente wie innen verwendet werden und beim Abtastelement 10a der Empfänger 18a und beim Abtastelement 10e der Sender 17c unbenützt bleiben. (Beliebige Erweiterung nach Bedarf an Folienbahnen möglich).

Die Sender 17a-17d und die Empfänger 18b-18e sind durch Infrarotleuchtdioden bzw. Infrarot-Empfangsdioden gebildet. Im elektrischen Teilschaltplan der Fig. 4 sind diese Dioden sinngemäss mit D17a-D17d bzw. D18b-D18e bezeichnet. Weiter sind in diesem Schaltschema bezeichnet: mit T ein Potentiometer, mit R1-R8 Justierwiderstände und mit Vl-V4 Verstärker. Die Leuchtdioden D17a-D17d liegen über die Justierwiderstände R1-R4 an der Gleichspannung U und die Empfangsdioden D18b-D18e über die Justierwiderstände R5-R8 an der Gleichspannung Ub.

Das Potentiometer T dient zur Einstellung der Leuchtstärke der Infrarot-Leuchtdioden D17a-D17d. Dadurch ist eine Anpassung an die Napffolie bzw. deren Infrarotdurchlässigkeit möglich. Die Widerstände Rl-R8 dienen zum einmaligen Justieren der Dioden und zur Strombegrenzung.

Im unbeleuchteten Zustand sind die Infrarot-Empfangsdioden D18b-D18e hochohmig. Die Einstellung kann so erfolgen, dass die Spannung an den Punkten P1-P4 etwa 0 Volt und die Spannung an den Verstärkungsausgängen Al-A4 etwa 80 % Ub beträgt.

Im beleuchteten Zustand sind die Infrarot-Empfangsdioden D18b-D18e niederohmig, wobei die Einstellung so erfolgen kann, dass die Signalspannung an den Punkten Pl-P4 etwa 80 % Ub und diejenige an den Verstärkerausgängen ca. 0 Volt beträgt.

An die Ausgänge A1-A4 der Schaltung der Fig. 4 ist eine an sich bekannte Zähl- und Auswertelogik 5 (Fig. 1) mit Impulsformer angeschlossen, z.B. das Gerät der Firma Höfliger und Karg mit der Typenbezeichnung FTS V3.

Dieses Gerät ist mit einem einstellbaren Schwellenwertdetektor ausgerüstet und in der Lage, auch Impulse mit relativ geringen Spannungsdifferenzen einwandfrei voneinander zu unterscheiden.

Wie in den Fig. 2 und 3 durch Lichtpfeile angedeutet, unterbrechen mit Tabletten TAB besetzte Näpfe 14a, 14c und 14d den Lichtstrom zwischen den Sende- und dem Empfangsdioden praktisch vollständig. Leere Näpfe (Napf 14b) schwächen je nach der Infrarotdurchlässigkeit der Napffolie den Lichtstrom nur mehr oder weniger stark ab. Es wurde gefunden, dass auch bei praktisch allen handelsüblichen opaken Folien die Auswertelogik ohne Schwierigkeiten so einstellbar ist (Schwellenwert), dass sie zwischen gefüllten und leeren Näpfen zuverlässig unterscheiden kann.

Die Auswerteelektronik (5. Fig. 1) hat die Aufgabe, die Signale der Napfreihe, die zu einer Durchdrückpackung gehören zu einem Signal zu kombinieren. Bei fehlen einer Tablette bzw. bei einem Einzelsignal "schlecht" ist das Kombi-Signal auch auf "schlecht". Die gesamten Schlechtsignale gehen zur Zählelektronik. Diese besteht aus Schieberegistern, wobei für jede Durchdrückpackungsreihe eines vorhanden ist. Maschinentaktimpulse takten nun das Schlechtsignal parallel zum Strangtransport bis zur Ausschussweiche 7. Die bei Eintreffen der "schlechten Durchdrückpackungen" öffnet. Es wird jeweils nur die einzelne schlechtgefüllte Durchdrückpackung ausgeschieden.

Die Abtasterelemente 10a-10e sind quer zur Transportrichtung TR der Packungen PAK möglichst dünn, damit die Abtasteranordnung auch an Packungen mit sehr engen Napfabständen angepasst werden kann. Mit handelsüblichen Dioden z.B. des Typs LD 271 A BPX 90 der Firma Siemens konnte dank der versetzten Anordnung der Dioden die Breite der Abtaster bereits bis auf etwa 3,5 mm reduziert werden. Die Abtasterelemente können aus Metall gefertigt sein, wobei die Dioden in entsprechenden Ausnehmungen z.B. durch Kleben befestigt und die elektrischen Leitungen durch Bohrungen geführt sind. Es ist auch möglich, die Abtasterelemente aus Kunststoff zu giessen bzw. zu spritzen und dabei in einem einzigen Arbeitsvorgang gleichzeitig die Dioden und Leitungen mit einzugiessen.

## Patentansprüche

1. Vorrichtung zur Kontrolle von Durchdrückpackungen auf die Vollständigkeit der Füllung aller Näpfe mit Tabletten, welche für jede einzelne Spur, welche die Näpfe auf einer Transportbahn durchlaufen mit einem optoelektrischen Abtaster ausgestattet ist, dessen Empfänger eine Auswerteschaltung steuert, die ihrerseits eine Weiche für die Ausscheidung von unvollständig gefüllten Packungen stellt, dadurch gekennzeichnet, dass die optoelektrischen Abtaster (17a-17e/18a-18e) mit Infrarotlicht arbeiten und die Näpfe (14a-14e) seitlich abtasten.

2. Vorrichtung gemäss Anspruch 1, dadurch gekennzeichnet, dass die Infrarotsender (17a-17e) und Empfänger (18a-18e) der einzelnen Abtaster in zwischen die Napfspuren (15a-15d) passenden Elementen (10a-10e) eingebaut sind.

3. Vorrichtung gemäss Anspruch 2, dadurch gekennzeichnet, dass in jedem Element (10a-10e) auf der einen Seite ein Infrarotsender (17a-17e) und auf der gegenüberliegenden Seite ein Infrarotempfänger (18a-18e) eingebaut ist.

4. Vorrichtung gemäss Anspruch 2 oder 3, das in den einzelnen Elementen (10a-10e) die Sender (17a-17e) und Empfänger (18a-18e) gegenseitig versetzt angeordnet sind.

5. Vorrichtung gemäss einem der Ansprüche 2 bis 4, dadurch gekennzeichnet, dass alle Elemente auf einem gemeinsamen Träger montiert sind.

6. Vorrichtung gemäss Anspruch 5, dadurch gekennzeichnet, dass die Elemente (10a-10e) bezüglich ihrer geometrischen Lage und Anzahl wahlweise einstellbar sind.

7. Vorrichtung gemäss Anspruch 5 oder 6, dadurch gekennzeichnet, dass der Träger durch parallele Stäbe (11) gebildet und die Elemente (10a-10e) auf diesen aufgefädelt und mittels Feststellschrauben (13) in den gewünschten Positionen fixierbar sind.

8. Vorrichtung gemäss einem der Ansprüche 2 bis 7, dadurch gekennzeichnet, dass bezüglich der Transportrichtung (TR) der Packungen (PAK) die Einlaufseiten der Elemente im wesentlichen keilförmig (16) sind.

9. Vorrichtung gemäss einem der vorangehenden Ansprüche, dadurch gekennzeichnet, dass die Infrarotsender (17a-17e) Infrarot-Leuchtdioden (D17a-D17e) und die Infrarotempfänger (18a-18e) Infrarot-Empfangsdioden (D18a-D18e) sind.
Bezugszeichenliste

1 Formpackmaschine

2, 9 Transportstrecke, Folienbahn

3 Abtasterkombination

4,6 elektrische Leitungen (mehradrig)

5 Auswerteelektronik/logik

7 Weiche

8 Ausschussbehälter

10a-10e Abtasterelemente

11 Stäbe (Träger)

12 Bohrungen

13 Feststellschrauben

14a-14d Näpfe

15a-15d Spuren der Näpfe

16 Anlaufflächen der Abtasterelemente 10a-10e

17a-17e Infrarotsender

18a-18e Infrarotempfänger

D17a-D17e Infrarot-Leuchtdioden

D18a-D18e Infrarot-Empfangsdioden

Rl-R8 Ohm'sche Widerstände

V1-V4 Verstärker

Al-A4 Verstärkerausgänge

P1-P4 Messpunkte (für Spannung)

U, UB elektrische Gleichspannungen

PAK Durchdrückpackung

TAB Tablette

TR Transportrichtung
